# EUROPÄISCHE PATENTSCHRIFT

(11) **EP 3 697 702 B1**
(45) Veröffentlichungstag und Bekanntmachung des Hinweises auf die Patenterteilung: **25.02.2026**
(21) Anmeldenummer: 18783509.5
(22) Anmeldetag: 15.10.2018
(51) Int. Cl.: B65D 85/804

(54) **PORTIONENKAPSEL**
PORTION CAPSULE
CAPSULE MONO-DOSE

(30) Priorität: 16.10.2017 EP 17196687
(43) Veröffentlichungstag der Anmeldung: 26.08.2020
(73) Patentinhaber: Tchibo GmbH, 22297 Hamburg (DE)
(72) Erfinder: BRÖCKEL, Jens, 22303 Hamburg (DE); BALKAU, Werner, 8762 Schwändi (CH)
(74) Vertreter: Frei Patent Attorneys
(86) Internationale Anmeldenummer: PCT/EP2018/078098
(87) Internationale Veröffentlichungsnummer: WO 2019/076825

(56) Entgegenhaltungen:
- EP-A1- 1 344 722
- EP-A1- 1 792 850
- WO-A1-2016/016819
- DE-A1- 102004 056 224

## Beschreibung

Die Erfindung betrifft eine Portionenkapsel, die eine lösliche Nahrungsmittelsubstanz enthält, aus welcher durch Einspritzen von Wasser ein Getränk oder Getränkebestandteil zubereitet werden kann. Unter den Systemen zum Zubereiten von Getränken sind die sogenannten Kaffeekapselsysteme (es gibt sie auch in Varianten zur Zubereitung von Tee) bekannt, bei denen im Allgemeinen heisses Wasser meist unter Druck in eine Kapsel eingeführt wird, um ein Getränk zuzubereiten, beispielsweise durch Extraktion. Es sind auch Kapseln bekannt, die beispielsweise mit Kaffeekapselsystemen kompatibel sind, die aber anstatt eines Extraktionsguts eine lösliche Substanz enthalten, zum Beispiel Milchpulver, um einen Getränkebestandteil oder ein Getränk zuzubereiten.

EP1344722A1, DE102004056224A1, WO 2016/016819 A1 und EP 1 792 850 zeigen alle je eine mit Kaffeepulver gefüllte Kapsel mit einem siebartigen Einlegeteil. Bei Kapseln mit löslichem Inhalt kann im Gegensatz zu mit Extraktionsgut gefüllten Kapseln nicht auf einfache Art im Kapselinnern ein Druck aufgebaut werden, der während des ganzen Zubereitungsprozesses über das in der Kapsel enthaltene Gut hinweg abfällt und der dafür sorgt, dass der Kapselinhalt gut mit der eingeführten Flüssigkeit getränkt werden kann. Um für eine gute Durchmischung und ein gleichmässiges Auflösen des Kapselinhaltes zu sorgen, müssen andere Massnahmen getroffen werden.

In der EP 1 659 909 wurde vorgeschlagen, die Flüssigkeit in eine die Nahrungsmittelsubstanz enthaltende Kammer in einem Winkel zu einer vertikalen Mittelebene einzuspritzen. Dies geschieht, damit eine Wirbelbewegung um den Mittelpunkt der Kammer bewirkt wird, die ein Mischen der Flüssigkeit mit der Substanz bewirkt - ähnlich einem Umrühren in einer Tasse. Die Mittel, die ein solches Einspritzen bewirken, können maschinenseitig vorhanden sein oder in die Kapsel integriert sein. Diese Lösung mag in vielen Fällen gut funktionieren. Allerdings gibt es bei einer solchen regelmässigen Wirbelbewegung immer einen Wirbelkern, in dem nicht umgerührt wird. Ausserdem kann sich die Wirbelbewegung im Aussenbereich der Kammer aufgrund der Reibung mit der Becherwand unter Umständen nicht genügend entwickeln, weshalb nicht für alle Konfigurationen (abhängig von Kapselgeometrie, Inhaltsstoff, Einspritzdruck und Wassertemperatur) ein genügend homogenes Auflösungsverhalten ergibt.

Es ist eine Aufgabe der vorliegenden Erfindung, eine Portionenkapsel mit einer löslichen Substanz zu schaffen, welche ein gutes und möglichst weit gehendes Auflösen der Substanz ermöglicht, wenn Wasser eingespritzt wird.

Diese Aufgabe wird gelöst durch die Kapsel gemäß Anspruch 1 sowie gemäß der Ansprüche 2-10.

Die Kapsel gemäss einem Aspekt der Erfindung bildet einen äusseren Becher mit Deckel und mit einer im Innern des Bechers ausgebildeten Kammer mit der löslichen Substanz. Eine Kapsel-Mittelachse verläuft zwischen Deckel und Becherboden, also beispielsweise im Wesentlichen senkrecht zum Deckel. Die Becher und Deckel können im Wesentlichen um die Mittelachse drehsymmetrisch sein, wobei andere, bspw. kubische, Kapselformen nicht ausgeschlossen sind. Die Kapsel weist ein Einspritzelement auf, welches die Kammer zur Deckelseite oder zur Becherbodenseite hin begrenzt und welches mindestens eine Einspritzöffnung aufweist, die so ausgebildet ist, dass durch sie hindurch geförderte Flüssigkeit in einem Strahl in die Kammer eingespritzt wird, der in einer Ebene durch die Mittelachse und in einem Winkel zur Mittelachse (d.h. nicht parallel zu dieser) verläuft.

Insbesondere kann die Einspritzöffnung nahe der Mittelachse (bspw. um nicht mehr als 20% des senkrecht zur Mittelachse gemessenen Kapseldurchmessers auf Höhe der betreffenden Einspritzöffnung) angeordnet sein und/oder so ausgebildet sein, dass der Strahl in der genannten Ebene zur Mittelachse hin verläuft, dass also zur Mitte hin eingespritzt wird.

Insbesondere können mehrere solcher Einspritzöffnungen vorhanden sein, die insbesondere alle die genannte Bedingung erfüllen, dass der durch sie erzeugte Strahl jeweils in einer durch die Mittelachse verlaufenden Ebene und in einem Winkel zur Mittelachse verläuft. Dadurch können also beim Einbringen der Flüssigkeit mehrere Flüssigkeitsstrahlen voneinander weg oder zueinander hin gerichtet sein.

Indem die Strahlrichtungen verteilt sind - bspw. gleichmässig - wird nicht nur eine besonders gute Durchmischung erreicht. Die Kapsel ist dann auch für horizontale Getränkezubereitungsmodule geeignet (d.h. Module, in denen die Kapsel mit der Mittelachse ungefähr parallel zur Horizontalen geführt wird), und zwar unabhängig von der Orientierung der Kapsel um ihre Mittelachse, da ausgeschlossen werden kann, dass sich bspw. nur ein Strahl nach unten oder nur ein Strahl nach oben ergibt und so Bereiche nicht mit dem Wasser in Berührung kommen.

Aufgrund des erfindungsgemässen Vorgehens entsteht nicht wie im Stand der Technik ein im Wesentlichen laminarer Wirbel, sondern es entsteht eine turbulente Strömung im Innern der Kapsel. Es hat sich gezeigt, dass dadurch eine besonders gute Durchmischung zwischen Flüssigkeit und löslicher Substanz bewirkt werden kann. Ganz besonders effizient wirkt das Vorgehen, wenn mehrere Einspritzöffnungen vorhanden sind, insbesondere wenn diese in unterschiedliche Richtungen gerichtet sind.

In einer Gruppe von Ausführungsformen ist das Einspritzelement als vom Becher und vom Deckel separates Element ausgebildet, so dass sich zwischen Kapseldeckel und Einspritzelement oder alternativ zwischen Kapselboden und Einspritzelement ein Einspritzraum bildet. Beispielsweise kann ein nach aussen dichter Deckel vorhanden sein, der zum Einbringen der Flüssigkeit anstechbar sein kann, wie das an sich von Getränkezubereitungskapseln her bekannt ist.

Es ist aber als Alternative zur Ausgestaltung des Einspritzelements als separates Element nicht ausgeschlossen, dass das Einspritzelement durch den Deckel bzw. den Becherboden gebildet wird.

Auch das Ausleiten des Getränks kann ergänzend oder alternativ ein Anstechen - auf der entsprechend gegenüberliegenden Seite - voraussetzen.

Die Kammer kann optional auch zur anderen Seite hin - also zum Boden bzw. Deckel hin - ein vom Becher und vom Deckel separates Siebelement aufweisen, welches die Kammer zur dem Einspritzelement gegenüberliegenden Seite hin begrenzt.

Der Winkel des Strahles zur Mittelachse kann insbesondere plusminus 63°-68° betragen, beispielsweise etwa 65°, 66° oder 67°. Es hat sich gezeigt, dass bei solchen Winkeln - der Bereich kann als 45°-75° definiert werden, speziell 55° bis 70° - die Durchmischungswirkung besonders gut ist.

Die Einspritzöffnungen sind im Allgemeinen klein, ihr Durchmesser ist beispielsweise zwischen 0.5 mm und 2 mm, insbesondere ca. 1 mm, so dass sich mit den bei Getränkezubereitungsmaschinen üblichen Einspritzdrücken von bspw. 5-15 bar ein satter Strahl in die gewünschte Richtung ergibt.

Nachfolgend werden Ausführungsbeispiele der Erfindung anhand von Figuren beschrieben. Es zeigen:
- Fig. 1, eine Ansicht einer erfindungsgemässen Kapsel ohne Kapseldeckel;
- Fig. 2 eine Schnittdarstellung der Kapsel mit teilweise schematisch dargestellten Elementen;
- Fig. 3 eine Ansicht des Einspritzelementes von oben; und
- Fig. 4 einen Schnitt entlang der Ebene A-A in Fig. 3.

Die Kapsel 1 gemäss **Figuren 1 und** 2 weist einen Becher 2 und einen der Übersichtlichkeit halber in Fig. 1 nicht dargestellten Deckel 4 (siehe Fig. 2) auf. Becher und Deckel können in an sich bekannter Art aus Kunststoff gefertigt sein; auch auf Kapseln aus anderen Materialien, bspw. Aluminium, ist die Erfindung jedoch anwendbar. Die Befestigung des Deckels am Becher ist ebenfalls auf bekannte Art vorgenommen worden, bspw. durch Ultraschallschweissen oder eventuell durch Kleben.

Im Becher 2 ist ein als Einlegeteil ausgebildetes Einspritzelement 3 befestigt. Die Befestigung des Einlegeteils am Becher kann über eine Formschlussverbindung (bspw. mit Nut oder anderen hinterschnittenen Strukturen im Becher), über eine Kraftschlussverbindung (klemmend) und/oder über eine Stoffschlussverbindung (schweissen, kleben) bewerkstelligt sein.

In der dargestellten Ausführungsform ist das Einspritzelement 3 auf Seiten des Deckels vorhanden und begrenzt die mit der löslichen Substanz (Milchpulver oder ähnlich) gefüllte Kammer 8 zur Seite des Deckels hin, in Fig. 2 also nach oben hin. Zwischen dem Deckel 4 und dem Einspritzelement 3 bildet sich ein Einspritzraum 5 aus.

Die Kapsel kann optional noch ein Siebelement 11 vorhanden sein, welches die Kammer 8 zur anderen Seite - in Fig. 2 nach unten hin - begrenzt, für das Getränk durchlässig ist und in Fig. 2 nur sehr schematisch und gestrichelt dargestellt ist. In einem solchen Fall bildet sich zwischen dem Siebelement 11 und dem Boden (bzw. in umgekehrten Anordnungen dem Deckel) ein Sammelbereich 12, von dem aus das Getränk aus der Kapsel abgeleitet wird.

Das in **Figuren 3 und 4** noch mit etwas mehr Details dargestellte Einspritzelement 3 weist einen zum Kapselinneren hin ragenden, in Bezug auf die Mittelachse 10 zentralen, kegelförmigen Vorsprung 6 auf. In den Bereich dieses Vorsprungs kann einerseits eine das Wasser einspritzende Perforationsspitze aufgenommen werden, ohne dass das Einspritzelement beschädigt wird, sofern das Einbringen der Flüssigkeit über eine solche erfolgt. Andererseits weist der Vorsprung 6 die Einspritzöffnungen 7 auf.

Im hier beschriebenen Ausführungsbeispiel sind drei der Einspritzöffnungen vorhanden, deren Einspritzrichtungen jeweils einen Winkel β von 120° zueinander bilden, die also gleichmässig in Umfangrichtung verteilt sind. Der Winkel α zur Deckelebene (der Winkel zur Mittelachse ist entsprechend 90°-α) beträgt knapp 25°, und der Durchmesser der Einspritzöffnungen 7 beträgt ca. 1 mm.

In Figur 4 sieht man noch einen optionalen umgefalteten Randbereich 9, der elastisch nach radial-innen verformbar ist und der Befestigung des Einspritzelements 3 im Kapselbecher dienen kann.

Das dargestellte Einspritzelement ist also so ausgebildet, dass die Einspritzöffnungen in Bezug auf radiale Richtungen zentral angeordnet sind, d.h. in der Nähe der Mittelachse 10 und dass die von ihnen erzeugten Strahlen voneinander weg laufen. Eine solche Anordnung ergibt sich zwangslos beim Anbringen der Einspritzöffnungen 7 im Vorsprung 6. Insbesondere wenn die Einspritzöffnungen peripher angeordnet sind, kann auch eine Anordnung eine Option sein, in welcher die Strahlen aufeinander zu, in Richtung zur Mittelachse verlaufen.

Weitere Ausführungsformen sind möglich.

## Patentansprüche

1. Portionenkapsel mit einem äusseren Becher (2) mit Deckel (4) und mit einer im Innern des Bechers ausgebildeten Kammer (8) mit einer löslichen Substanz sowie mit einer Mittelachse (10), aufweisend ein Einspritzelement (3), welches die Kammer (8) zu einer Deckelseite oder zu einer Bodenseite hin begrenzt und welches mindestens eine Einspritzöffnung (7) aufweist, **dadurch gekennzeichnet, dass** das Einspritzelement einen in Bezug auf die Mittelachse (10) zentral angeordneten, zum Kapselinneren hin ausgerichteten Vorsprung (6) aufweist und die mindestens eine Einspritzöffnung im Vorsprung (6) ausgebildet ist, und dass die Einspritzöffnung so ausgebildet ist, dass durch sie hindurch in Richtung Kammer geförderte Flüssigkeit in einem Strahl in die Kammer eingespritzt wird, der in einer durch die Mittelachse (10) verlaufenden Ebene und in einem Winkel (90°-α) und nicht parallel zur Mittelachse verläuft.

2. Portionenkapsel nach Anspruch 1, wobei die Einspritzöffnung um nicht mehr als 20% des Kapseldurchmessers von der Mittelachse entfernt ist und/oder so ausgebildet ist, dass der Strahl auf die Mittelachse zu verläuft.

3. Portionenkapsel nach Anspruch 1 oder 2, wobei das Einspritzelement (3) mehrere der Einspritzöffnungen (7) aufweist.

4. Portionenkapsel nach Anspruch 3, wobei das Einspritzelement (3) drei Einspritzöffnungen (7) aufweist.

5. Portionenkapsel nach Anspruch 3 oder 4, wobei die Einspritzöffnungen (7) in Umfangrichtung gleichmässig verteilt sind.

6. Portionenkapsel nach einem der vorangehenden Ansprüche, wobei der Vorsprung (6) kegelförmig ist.

7. Portionenkapsel nach einem der vorangehenden Ansprüche, wobei der Winkel (90°-α) zur Mittelachse (10) zwischen 45° und 75°, insbesondere zwischen 60° und 70° beträgt.

8. Portionenkapsel nach einem der vorangehenden Ansprüche, wobei ein Durchmesser der Einspritzöffnung (7) zwischen 0.5 mm und 2 mm, insbesondere zwischen 0.8 mm und 1.5 mm beträgt.

9. Portionenkapsel nach einem der vorangehenden Ansprüche, wobei das Einspritzelement (3) als vom Becher (2) und vom Deckel (4) separates, am Becher und/oder am Deckel befestigtes Element ausgebildet ist, so dass sich zwischen Kapseldeckel und dem Einspritzelement oder alternativ zwischen Kapselboden und Einspritzelement ein Einspritzraum (5) bildet.

10. Portionenkapsel nach einem der vorangehenden Ansprüche, wobei die lösliche Substanz Milchpulver ist.

## Claims

1. Portion capsule with an outer cup (2) with a lid (4) and with a chamber (8) formed inside the cup containing a soluble substance and with a central axis (10), comprising an injection element (3) which delimits the chamber (8) towards a lid side or towards a base side and which has at least one injection opening (7), **characterised in that** the injection element has a projection (6) arranged centrally in relation to the central axis (10) and oriented towards the interior of the capsule, and the at least one injection opening is formed in the projection (6), and that the injection opening is designed such that liquid conveyed through it towards the chamber is injected into the chamber in a jet which runs in a plane passing through the central axis (10) and at an angle (90°-α) and not parallel to the central axis.

2. Portion capsule according to claim 1, wherein the injection opening is not more than 20% of the capsule diameter away from the central axis and/or is formed such that the jet runs towards the central axis.

3. Portion capsule according to claim 1 or 2, wherein the injection element (3) has several of the injection openings (7).

4. Portion capsule according to claim 3, wherein the injection element (3) has three injection openings (7).

5. Portion capsule according to claim 3 or 4, wherein the injection openings (7) are evenly distributed in the circumferential direction.

6. Portion capsule according to one of the preceding claims, wherein the projection (6) is conical.

7. Portion capsule according to one of the preceding claims, wherein the angle (90°-α) to the central axis (10) is between 45° and 75°, in particular between 60° and 70°.

8. Portion capsule according to one of the preceding claims, wherein a diameter of the injection opening (7) is between 0.5 mm and 2 mm, in particular between 0.8 mm and 1.5 mm.

9. Portion capsule according to one of the preceding claims, wherein the injection element (3) is designed as an element separate from the cup (2) and the lid (4) and attached to the cup and/or the lid, so that an injection space (5) is formed between the capsule lid and the injection element or, alternatively, between the capsule base and the injection element.

10. Portion capsule according to one of the preceding claims, wherein the soluble substance is milk powder.

## Revendications

1. Capsule de portion comprenant un récipient extérieur (2) avec un couvercle (4) et une chambre (8) formée à l'intérieur du récipient, contenant une substance soluble et un axe central (10), comprenant un élément d'injection (3) qui délimite la chambre (8) vers un côté couvercle ou vers un côté fond et qui comporte au moins un orifice d'injection (7), **caractérisée en ce que** l'élément d'injection comporte une saillie (6) disposée de manière centrale par rapport à l'axe central (10) et orientée vers l'intérieur de la capsule, et **en ce que** le au moins un orifice d'injection est formé dans la saillie (6), et **en ce que** l'ouverture d'injection est conçue de telle sorte que le liquide acheminé à travers celle-ci en direction de la chambre est injecté dans la chambre sous forme d'un jet qui s'étend dans un plan passant par l'axe central (10) et selon un angle (90°-a) et non parallèlement à l'axe central.

2. Capsule de portion selon la revendication 1, dans laquelle l'ouverture d'injection est éloignée de l'axe central de 20 % au maximum du diamètre de la capsule et/ou est conçue de telle sorte que le jet s'étende vers l'axe central.

3. Capsule de portion selon la revendication 1 ou 2, dans laquelle l'élément d'injection (3) comporte plusieurs ouvertures d'injection (7).

4. Capsule de portion selon la revendication 3, dans laquelle l'élément d'injection (3) comporte trois ouvertures d'injection (7).

5. Capsule de portion selon la revendication 3 ou 4, dans laquelle les ouvertures d'injection (7) sont réparties uniformément dans le sens circonférentiel.

6. Capsule de portion selon l'une des revendications précédentes, dans laquelle la saillie (6) est de forme conique.

7. Capsule de portion selon l'une des revendications précédentes, dans laquelle l'angle (90°-a) par rapport à l'axe central (10) est compris entre 45° et 75°, en particulier entre 60° et 70°.

8. Capsule de portion selon l'une des revendications précédentes, dans laquelle le diamètre de l'ouverture d'injection (7) est compris entre 0,5 mm et 2 mm, en particulier entre 0,8 mm et 1,5 mm.

9. Capsule de portion selon l'une des revendications précédentes, dans laquelle l'élément d'injection (3) est conçu comme un élément séparé du récipient (2) et du couvercle (4), fixé au récipient et/ou au couvercle, de sorte qu'un espace d'injection (5) se forme entre le couvercle de la capsule et l'élément d'injection ou, en variante, entre le fond de la capsule et l'élément d'injection.

10. Capsule de portion selon l'une des revendications précédentes, la substance soluble étant du lait en poudre.
